# DEMANDE DE BREVET EUROPEEN

(11) **EP 4 407 106 A1**
(43) Date de publication de la demande: **31.07.2024**
(21) Numéro de dépôt: 23153753.1
(22) Date de dépôt: 27.01.2023
(51) Int. Cl.: E04B 1/10, E04B 1/16, E04C 2/26, E04C 2/34, E04B 1/14, E04B 1/61

(54) **PANNEAU DE CONSTRUCTION POUR UNE CONSTRUCTION BOIS/BÉTON**

(71) Demandeur: Optibat Solutions, 31300 Toulouse (FR)
(72) Inventeur: BOUALAM, Malek, 78100 SAINT GERMAIN EN LAYE (FR)
(74) Mandataire: Plasseraud IP

(57) **Abrégé**

Panneau de construction destiné à la réalisation d'une structure mixte bois/béton, comportant :
- une paroi extérieure (PE) verticale ;
- une paroi intérieure (PI) verticale parallèle à la paroi extérieure verticale ;
- un premier montant (M) vertical perpendiculaire à la paroi extérieure (PE) verticale et à la paroi intérieure (PI) verticale ;
- un second montant (F) vertical parallèle au premier montant (M) vertical ;
- un panneau fond de linteau (FL) horizontal ;
- un panneau lisse basse (LB) horizontal ; et
- un coffrage (A) de poteau cylindrique disposé entre le premier montant (M) vertical et le second montant (F) vertical,
le panneau fond de linteau (FL) et le panneau lisse basse (LB) présentant une ouverture d'accès au coffrage (A) de poteau, et
le panneau fond de linteau (FL), le panneau lisse basse (LB), le premier montant (M) vertical et le second montant (F) vertical formant un caisson.

## Description

La présente invention concerne le domaine de la construction de bâtiments. Elle concerne plus particulièrement un panneau de construction associant des éléments de structure en bois (ou en produit dérivé du bois) et des éléments de structure en béton.

### Domaine technique

La présente invention relève du domaine des constructions composites alliant des éléments en bois et en béton. En effet, la construction de bâtiments peut être réalisée par différents procédés. La construction tout béton nécessite des moyens techniques et humains importants. La construction tout bois, malgré des qualités de légèreté, de précision et de rapidité, présente de nombreuses restrictions, que ce soit en hauteur, en résistance au feu, en nombre d'étages, en contreventement ou en coût. Des constructions mixtes bois-béton non globalisées existent mais celles-ci nécessitent l'intervention du gros-oeuvre, puis l'habillage ou le remplissage de bois ou panneau de bois, résultant en un procédé onéreux.

### Technique antérieure

Le document FR 2 932 204 illustre un exemple de panneau associé à un coffrage pour couler un matériau de construction. Le coffrage décrit dans ce document n'est cependant obtenu que par l'assemblage de deux panneaux en bois présentant chacun une encoche qui, par association avec l'encoche d'un autre panneau aligné parfaitement en vis-à-vis, constitue une réservation dans laquelle est coulée le matériau de construction. Des manipulations fastidieuses et minutieuses des panneaux sont donc nécessaires pour obtenir une association bois-béton. L'étanchéité du coffrage n'étant pas parfaite, des problèmes de fuite de béton lors de son coulage peuvent se présenter.

Le document FR-3 005 670 propose un panneau de construction comportant des éléments en structure bois, comprenant : -une paroi extérieure verticale, une paroi intérieure verticale, les deux parois extérieure et intérieure étant délimitées latéralement par deux bords longitudinaux. Ledit panneau comprend en outre-au moins un cloisonnement formant avec la paroi extérieure et la paroi intérieure un coffrage destiné à recevoir des éléments de structure en béton pour former un pilier, ledit cloisonnement étant situé entre les deux bords longitudinaux desdites parois extérieure et intérieure.

Un tel panneau de construction permet d'allier les performances du bois et du béton dans un système constructif globalisé et industrialisable. Il permet d'obtenir une association bois-béton de manière simple, rapide et économe.

### Résumé

La présente invention a pour but d'améliorer encore la situation.

Il est proposé un panneau de construction destiné à la réalisation d'une structure mixte bois/béton, comportant :
- une paroi extérieure verticale ;
- une paroi intérieure verticale parallèle à la paroi extérieure verticale.

Selon la présente invention, un tel panneau de construction comporte en outre disposés entre la paroi extérieure verticale et la paroi intérieure verticale :
- un premier montant vertical perpendiculaire à la paroi extérieure verticale et à la paroi intérieure verticale ;
- un second montant vertical parallèle au premier montant vertical ;
- un panneau fond de linteau horizontal ;
- un panneau lisse basse horizontal ; et
- un coffrage de poteau cylindrique disposé entre le premier montant vertical et le second montant vertical,
   le panneau fond de linteau et le panneau lisse basse présentant une ouverture d'accès au coffrage de poteau, et
   le panneau fond de linteau, le panneau lisse basse, le premier montant vertical et le second montant vertical formant un caisson.

Une telle structure de panneau associée à un coffrage de poteau permet de dissocier les moyens de coffrage d'un pilier (ou poteau) des autres éléments de la structure. Le coffrage peut facilement être positionné, peut être doublé ou triplé si nécessaire, peut être supprimé dans certains panneaux s'il n'est pas utile sans avoir à modifier la structure du panneau, et permet de réaliser un coulage de pilier (poteau) en une seule fois, sans risque d'éclatement ni de déformation de la structure du panneau.

Les caractéristiques exposées dans les paragraphes suivants peuvent, optionnellement, être mises en oeuvre. Elles peuvent être mises en oeuvre indépendamment les unes des autres ou en combinaison les unes avec les autres :
- la paroi extérieure verticale et/ou la paroi intérieure verticale peuvent former une paroi fermant une face du caisson ;
- le caisson peut être fermé sur une face verticale parallèle à la paroi extérieure verticale par un panneau intermédiaire, et des entretoises peuvent alors relier ce panneau intermédiaire soit à la paroi verticale extérieure soit à la paroi verticale intérieure ; dans cette variante, le panneau intermédiaire et la paroi verticale à laquelle il est relié par des entretoises sont avantageusement en vis-à-vis de manière à former un coffrage pour la réalisation d'un voile béton ;
- la paroi extérieure verticale est de préférence en saillie par rapport au caisson du côté du panneau fond de linteau, et la partie en saillie de la paroi extérieure verticale est avantageusement doublée côté intérieur par un matériau isolant ;
- le premier montant vertical se trouve avantageusement en saillie par rapport à la paroi extérieure verticale et à la paroi intérieure verticale ; le second montant vertical se trouve avantageusement en retrait par rapport à la paroi extérieure verticale et à la paroi intérieure verticale, ledit panneau de construction pouvant coopérer avec un panneau de construction similaire de manière à pouvoir réaliser un assemblage mâle/femelle au niveau des montants verticaux ;
- la paroi intérieure verticale comporte un profilé métallique ;
- le caisson comporte au moins un cloisonnement intérieur ;
- le panneau extérieur vertical est réalisé dans un matériau à base de bois, par exemple choisi dans l'ensemble des matériaux comprenant le bois, des particules de bois agglomérées, des copeaux orientés assemblés ; et/ou
- le panneau intérieur vertical est une plaque silico-calcaire autoclavée.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre un panneau de construction en perspective selon un premier mode de réalisation, avec une pièce représentée en transparence.
**Fig. 2**
   [Fig. 2] montre le panneau de la figure 1 sans transparence.
**Fig. 3**
   [Fig. 3] montre le panneau des figures 1 et 2 en coupe transversale.
**Fig. 4**
   [Fig. 4] montre un panneau de construction en perspective selon un deuxième mode de réalisation.
**Fig. 5**
   [Fig. 5] montre le panneau de construction de la figure 4 en coupe transversale.
**Fig. 6**
   [Fig. 6] montre un panneau de construction selon un troisième mode de réalisation.
**Fig. 7**
   [Fig. 7] montre le panneau de construction de la figure 6 en coupe transversale.
**Fig. 8**
   [Fig. 8] montre un panneau de construction en perspective selon un quatrième mode de réalisation.
**Fig. 9**
   [Fig. 9] montre le panneau de la figure 8 en coupe transversale.
**Fig. 10**
   [Fig. 10] montre en vue de dessus des exemples d'assemblage de panneaux selon la présente invention.

### Description des modes de réalisation

Le dessin et la description ci-après contiennent, pour l'essentiel, des éléments de caractère certain. Ils pourront donc non seulement servir à mieux faire comprendre la présente invention, mais aussi contribuer à sa définition, le cas échéant.

Il est maintenant fait référence à la figure 1. Cette figure illustre une première forme de réalisation d'un panneau de construction destiné à la réalisation d'un bâtiment avec une structure mixte bois/béton.

Le panneau de construction de la figure 1 comporte tout d'abord un panneau extérieur PE et un panneau intérieur PI.

La référence intérieur / extérieur est faite par rapport à la position du panneau de construction lorsque la construction est achevée. De même, on suppose dans tout le document que le panneau de construction est dans sa position montée dans un bâtiment. On suppose alors que chacun de ces deux panneaux (panneau extérieur PE et panneau intérieur PI sont disposés verticalement.

Le panneau extérieur PE vertical est par exemple réalisé en bois, ou en particules de bois agglomérées ou bien à partir de copeaux de bois orientés (correspondant à une plaque appelée généralement avec le sigle OSB) ou tout autre matériau avec des performances mécaniques et/ou physiques similaires, de préférence à base de bois. Ce panneau extérieur PE est un panneau rectangulaire. À titre purement illustratif et non limitatif, ce panneau présente par exemple une largeur comprise entre 300 et 3000 mm et une hauteur comprise entre 400 et 3000 mm. Une forme de réalisation prévoit (de manière non limitative) une taille de 1196x2770 mm.

Le panneau intérieur PI vertical est disposé parallèlement au panneau extérieur PE à distance de celui-ci. Il s'agit de préférence d'un panneau de finition de de second oeuvre. Il peut s'agir d'un panneau réalisé dans la même matière que le panneau extérieur PE vertical, ou dans l'un des matériaux cités ci-dessus pour réaliser le panneau extérieur. Ce panneau intérieur PI est réalisé avantageusement dans une matière hydrofuge et de finition second oeuvre. Dans une forme de réalisation préférée, il peut être une plaque silico-calcaire autoclavée. Il s'agit par exemple d'une plaque commercialisée par la Société Promat sous la marque Masterimpact. Le panneau extérieur PE présente une hauteur plus importante que celle du panneau intérieur PI mais une largeur sensiblement identique. En effet, à l'intérieur d'un bâtiment le panneau intérieur PI s'étend du sol au plafond d'une pièce mais à l'extérieur, le panneau doit s'étendre sur une hauteur supplémentaire correspondant sensiblement à la hauteur d'une structure de plancher. À titre purement illustratif et non limitatif, ce panneau présente par exemple une largeur comprise entre 500 et 1500 mm et une hauteur comprise entre 1700 et 2800 mm. Une forme de réalisation prévoit (de manière non limitative) une taille de 1200x2555 mm. La différence de largeur dans cette forme de réalisation est faible (moins de 0,5%) et elle est due notamment à la différence des matériaux utilisés pour tenir compte des conditions d'assemblage (joints notamment) qui varient.

Ente le panneau extérieur PE vertical et le panneau intérieur PI vertical, se trouve un caisson délimité par un premier montant vertical ou montant mâle M, un second montant vertical ou montant femelle F, un panneau horizontal dit panneau fond de linteau FL et un panneau horizontal dit panneau lisse basse LB.

Le montant mâle M est orienté perpendiculairement au panneau extérieur PE et donc aussi au panneau intérieur PI. Ce montant mâle M est monté parallèlement aux bords verticaux des panneaux intérieur et extérieur mais est légèrement décalé (de quelques millimètres à quelques dizaines de millimètres) par rapport à ces bords et forme une saillie en dehors de l'espace délimité par le panneaux intérieur PI et le panneau extérieur PE.

À l'opposé, le second montant vertical ou montant femelle F est en retrait à l'intérieur de l'espace délimité par le panneaux intérieur PI et le panneau extérieur PE, ledit retrait correspondant à la saillie formée par le montant mâle M de manière à pouvoir réaliser un emboitement de deux panneaux de construction comme illustré sur la figure 10 et expliqué ci-après. Le montant mâle M et le montant femelle F présentent les mêmes dimensions et sont disposés en vis-à-vis l'un de l'autre. Chaque montant mâle M ou montant femelle F présente une hauteur inférieure à la hauteur du panneau intérieur PI et une largeur de l'ordre de la dizaine de centimètres, par exemple entre 100 et 500 mm. Dans l'exemple numérique précédent, un montant (mâle ou femelle) mesure 236x2396 mm. Chaque montant mâle M et montant femelle F est de préférence réalisé dans un matériau à base de bois (bois, particules, copeaux orientés, etc.).

Le panneau fond de linteau FL et le panneau lisse basse LB sont eux aussi similaires l'un à l'autre. Ils sont disposés à l'horizontale, l'un en vis-à-vis de l'autre. Leur longueur correspond sensiblement à la largeur du panneau extérieur PE vertical ou du panneau intérieur PI vertical tandis que leur largeur correspond à la largeur du montant mâle M et du montant femelle F. Dans l'exemple numérique précédent, on a alors par exemple un panneau fond de linteau FL et un panneau lisse basse LB mesurant 1196x236 mm.

Le panneau fond de linteau FL et le panneau lisse basse LB comportent chacun une ouverture circulaire. Quand ces panneaux sont en place dans le panneau de construction, ces ouvertures sont alignées verticalement.

Le panneau fond de linteau FL, le montant mâle M, le panneau lisse basse LB et le montant femelle F viennent former un cadre. Ce cadre présente une ouverture verticale du côté du panneau extérieur PE vertical et une ouverture opposée du côté du panneau intérieur PI.

Dans la forme de réalisation de la figure 1 (et de la figure 2), ce cadre est fermé par le panneau extérieur PE et par le panneau intérieur PI. Le caisson est alors délimité par panneau lisse basse LB, le montant mâle M, le panneau fond de linteau FL, le montant femelle F ainsi que par le panneau intérieur PI et le panneau extérieur PE.

Sur la figure 1 on remarque que le caisson comporte en outre un coffrage A et une cloison intérieure CI.

Le coffrage A est un coffrage de poteau rond pour la réalisation d'un poteau en béton. Un tel coffrage est couramment utilisé dans le bâtiment pour réaliser des piliers ou similaires. C'est un coffrage perdu, réaliser par exemple en carton, qui ne nécessite aucun renfort mécanique. Il s'agit ici d'une pièce indépendante du caisson, qui vient juste prendre place dans celui-ci, entre les deux ouvertures, celle réalisée dans le panneau lisse basse LB et celle du panneau fond de linteau FL. Les diamètres de ces ouvertures sont par exemple prévus pour pouvoir maintenir le coffrage A. Ainsi le coffrage A se trouve dans le caisson mais il est ouvert à l'extérieur du caisson si bien qu'il peut facilement être rempli.

Comme il ressort notamment de la figure 10, il n'est pas nécessaire de prévoir un coffrage A dans chaque panneau de construction. Le nombre de coffrages dépend de la structure béton nécessaire pour l'ouvrage réalisé. À l'inverse, on pourra aussi prévoir deux (voire plus) coffrages A dans un seul panneau de construction.

La cloison intérieure CI s'étend parallèlement au montant mâle M et au montant femelle F. Il vient participer à la rigidité du caisson. Selon les caractéristiques mécaniques souhaitées, selon les dimensions du panneau de construction, la cloison intérieure CI peut être omise ou bien doublée, voire triplée. Une cloison intérieure CI s'étendant à l'horizontale, parallèlement au panneau fond de linteau FL et au panneau lisse basse LB peut aussi être envisagée (en complément ou remplacement d'une cloison intérieure CI verticale).

On remarque que le caisson est sensiblement centré sur la panneau intérieur PI verticale. Par contre, par rapport à la panneau extérieur PE verticale, cette dernière est plus en saillie par rapport au caisson du côté du panneau fond de linteau FL que du côté panneau lisse basse LB. Du côté panneau lisse basse LB, le panneau intérieur PI et le panneau extérieur PE dépassent sensiblement de la même hauteur. Du côté panneau fond de linteau FL, le panneau extérieur PE dépasse bien plus que le panneau intérieur PI. Cette partie en saillie du panneau extérieur PE est destinée à faire face à une structure de plancher (non représentée). La figure 1 prévoit de mettre, de manière tout à fait optionnelle, un isolant de rupture C au niveau du linteau, c'est-à-dire face à la structure de plancher. Cet isolant de rupture C est disposé contre la partie en saillie du panneau extérieur PE. On peut aussi trouver cet isolant de rupture C contre le panneau extérieur PE au niveau du panneau lisse basse LB. Bien entendu, s'il est prévu de réaliser une ITE (Isolation Thermique par l'Extérieur), il n'est pas nécessaire de prévoir cet isolant de rupture C.

Le caisson est destiné à être rempli d'un isolant. Le remplissage du caisson peut être par exemple réalisé par insufflation. Le matériau utilisé peut être de la laine de bois, de l'ouate de cellulose, de la laine de roche, de la laine de verre, de la paille, du chanvre, .... De préférence, il s'agira d'un isolant biosourcé, bas carbone et/ou recyclé.

Les figures 1 à 3 montrent également la présence d'un profilé métallique B. La mise en place de tels profilés permet un assemblage des plaques de finition formées par les panneaux intérieurs PI qui évite des microfissures qui pourraient être engendrées par le travail du caisson en bois.

Une autre caractéristique optionnelle est la mise en place d'un film pare-vapeur (non représenté) situé sur la face du panneau intérieur PI orientée vers le panneau extérieur PE.

Les figures 4 à 9 montrent des variantes de réalisation du panneau de construction des figures 1 à 3. Les mêmes références sont utilisées sur ces figures pour désigner des éléments similaires.

La variante de réalisation des figures 4 et 5 prévoit la possibilité de couler un voile béton extérieur. Dans cette forme de réalisation, par rapport à la forme décrite en référence aux figures 1 à 3, un espace est ménagé entre le caisson et le panneau extérieur PE. Le caisson est alors fermé par un panneau de caisson extérieur P1 dont la taille est adaptée à celle du caisson. Le panneau extérieur PE est relié au panneau de caisson extérieur P1 par des entretoises E délimitant ainsi un espace D libre. Dans la forme de réalisation illustrée, l'isolant de rupture C s'étend alors sur toute la hauteur du panneau extérieur PE. Bien entendu, dans le cas par exemple d'une isolation thermique par l'extérieur, l'isolant de rupture C n'est pas présent. L'espace D entre le panneau extérieur PE et le panneau de caisson extérieur P1 ou bien entre le panneau extérieur PE et l'isolant de rupture C forme un coffrage permettant de couler un voile de béton. Le coulage de ce voile béton peut se faire sans étaiement.

La variante de réalisation des figures 6 et 7 prévoit la possibilité de couler un voile béton intérieur. Dans cette forme de réalisation, par rapport à la forme décrite en référence aux figures 1 à 3, un espace est ménagé entre le caisson et le panneau intérieur PI. Le caisson est alors fermé par un panneau de caisson intérieur P2 dont la taille est adaptée à celle du caisson. Le panneau intérieur PI est relié au panneau de caisson intérieur P2 par des entretoises E délimitant ainsi un espace G libre. L'espace G entre le panneau intérieur PI et le panneau de caisson intérieur P2 forme un coffrage permettant de couler un voile de béton. Le coulage de ce voile béton peut se faire sans étaiement.

La variante de réalisation des figures 8 et 9 correspond à une combinaison des deux variantes précédentes. Le panneau de construction illustré prévoit la coulée à la fois d'un voile de béton extérieur et d'un voile de béton intérieur. On retrouve ainsi dans ce panneau de construction les caractéristiques à la fois du panneau de construction des figures 4 et 5 et celles des figures 6 et 7.

La figure 10 montre comment deux panneaux de construction peuvent coopérer l'un avec l'autre pour former un mur. La figure 10 montre quatre assemblages distincts avec à chaque fois une variante de réalisation décrite ci-dessus. Comme mentionné, pour réaliser une même construction, on peut utiliser des panneaux de différents types. Il n'est pas nécessaire de prévoir par exemple dans chaque panneau de construction un coffrage A. Ainsi sur la figure 10, sont illustrés à chaque fois un assemblage d'une forme de réalisation d'un panneau de construction avec un panneau similaire mais ne comprenant pas de coffrage A.

On remarque sur cette figure 10 que les caissons viennent s'emboiter l'un dans l'autre. Le montant mâle M d'un panneau vient prendre place entre :
- dans la première variante, entre le panneau intérieur PI et le panneau extérieur PE de la plaque de construction voisine,
- dans la deuxième variante illustrée (correspondant aux figures 6 et 7), entre le panneau extérieur PE et le panneau de caisson intérieur P2,
- dans la troisième variante illustrée (correspondant aux figures 4 et 5), entre le panneau intérieur PI et le panneau de caisson extérieur P1, et
- dans la quatrième variante illustrée (correspondant aux figures 8 et 9), entre le panneau de caisson extérieur P1 et le panneau de caisson intérieur P2.

À chaque fois, un montant mâle M d'un caisson vient contre un montant femelle F d'un caisson voisin assurant ainsi une continuité entre les caissons. On obtient aussi une continuité entre les panneaux intérieurs PI et les panneaux extérieurs PE. Comme déjà mentionné, il convient de prévoir éventuellement de réaliser un jointoiement entre deux panneaux intérieurs PI voisins et/ou deux panneaux extérieurs PE voisins.

Une fois les panneaux de construction assemblés, ceux-ci forment un coffrage pour réaliser une lisse basse et/ou des piliers (coffrages A) et/ou un voile béton intérieur et/ou un voile béton extérieur et/ou un linteau. L'assemblage tel qu'illustré sur la figure 10 permet d'obtenir une bonne étanchéité lors du coulage du béton.

### Application industrielle

Les présentes solutions techniques peuvent trouver à s'appliquer notamment à la réalisation d'une structure d'un bâtiment alliant le bois (et/ou ses dérivés) et du béton.

La solution proposée permet de construire tout type de bâtiment. Les panneaux de construction peuvent s'emboiter horizontalement et verticalement pour réaliser des murs de plus de 3 m de haut. Les panneaux de construction sont réalisés sur mesure et peuvent intégrer des murs nez de plancher, des chainages, des pignons, des acrotères ainsi que tous les éléments spéciaux, des angles entrant ou sortant, des arrondis, des encadrements d'ouverture, des coffres de volet roulant, etc.. Toutes les réservations que l'on prévoit habituellement dans un mur d'une construction peuvent être réalisées en usine.

La présente invention permet d'apporter une solution aux enjeux environnementaux actuels, en fournissant des moyens pour réaliser un bâtiment avec un bon bilan carbone, tout en répondant aux problèmes techniques de la construction. En effet, un panneau de construction tel que présenté ci-dessus peut être biosourcé à 85% de son volume. Les différentes variantes proposées permettent d'adapter le dimensionnement des éléments en béton nécessaires pour réaliser la structure et ainsi de diminuer l'impact carbone sur la construction.

Un panneau de construction tel que décrit ci-dessus procure des avantages par rapport à des panneaux de construction de l'art antérieur utilisés pour la réalisation de structures mixtes bois/béton.

Les panneaux de construction proposés sont à la fois faciles à réaliser en usine et faciles à mettre en oeuvre sur un chantier.

Le panneau proposé ici permet de supprimer le risque d'éclatement des panneaux sous la pression exercée par le béton. Le fait d'intégrer un coffrage « indépendant » de la structure du panneau, c'est-à-dire que la paroi du coffrage est dédiée et ne correspond pas à un élément de la structure ayant déjà une autre fonction, permet de réaliser un coulage en une seule fois. Cette solution (utilisation d'un coffrage dédié) permet d'éviter les déformations de panneaux liées à la réalisation de poteaux en béton.

La solution proposée mettant en oeuvre un coffrage indépendant du reste de la structure limite aussi les contraintes pour placer des boitiers électriques.

Avec la solution proposée, il est facile d'adapter la structure, de rajouter dans un même panneau de construction ou plus généralement dans la structure un, deux ou plusieurs piliers. La taille des piliers peut être adaptée par exemple en doublant ou triplant un pilier.

Il a également été constaté qu'un tel panneau de construction peut être réalisé de manière industrielle avec un temps de fabrication diminué par rapport aux panneaux connus de l'art antérieur.

Grâce aux variantes proposées, la invention ci-dessus permet d'adapter les panneaux de construction aux problématiques qui se posent dans la construction de bâtiments et concernant l'isolation thermique, la résistance au feu (contraintes incendie), l'isolation phonique et la résistance sismique.

Les variantes de réalisation des figures 4 à 9 permettent de recevoir un béton auto-plaçant et de créer un voile béton sur la face donnant sur l'extérieur et/ou sur la face donnant vers l'intérieur. Un (ou deux) tel voile béton permet de modifier sensiblement les caractéristiques de la construction d'un point de vue résistance au feu (incendie), phonique et sismique. Côté intérieur, la présence d'un voile béton permet aussi d'améliorer le confort du bâtiment notamment en été.

Il est possible avec des entretoises d'assurer un bon maintien des éléments coffrant sans nécessiter de renfort d'étaiement. Le coffrage proposé ici pour le(s) voile(s) est auto-stable et permet de couler le béton sans mettre en place de gros moyens de type banches métalliques, grues, etc.).

Dans sa version de base (figures 1 à 3) le panneau de construction est relativement léger (environ 30 kg/m² selon les matériaux utilisés) et la pose de ces panneaux ne nécessite donc pas la mise en oeuvre de gros moyens de levage. En outre, le réglage des aplombs est facilité car il peut se faire au moyen d'un tire-pousse classique.

La présente invention ne se limite pas aux exemples de réalisation ci-dessus et aux variantes évoquées décrits ci-avant, seulement à titre d'exemples, mais elle englobe toutes les variantes que pourra envisager l'homme de l'art dans le cadre de la protection recherchée.

## Revendications

1. Panneau de construction destiné à la réalisation d'une structure mixte bois/béton, comportant :
- une paroi extérieure (PE) verticale ;
- une paroi intérieure (PI) verticale parallèle à la paroi extérieure verticale ;
**caractérisé en ce qu'**il comporte en outre disposés entre la paroi extérieure (PE) verticale et la paroi intérieure (PI) verticale :
- un premier montant (M) vertical perpendiculaire à la paroi extérieure (PE) verticale et à la paroi intérieure (PI) verticale ;
- un second montant (F) vertical parallèle au premier montant (M) vertical ;
- un panneau fond de linteau (FL) horizontal ;
- un panneau lisse basse (LB) horizontal ; et
- un coffrage (A) de poteau cylindrique disposé entre le premier montant (M) vertical et le second montant (F) vertical,
le panneau fond de linteau (FL) et le panneau lisse basse (LB) présentant une ouverture d'accès au coffrage (A) de poteau, et
le panneau fond de linteau (FL), le panneau lisse basse (LB), le premier montant (M) vertical et le second montant (F) vertical formant un caisson.

2. Panneau de construction selon la revendication 1, **caractérisé en ce que** la paroi extérieure (PE) verticale et/ou la paroi intérieure (PI) verticale forment une paroi fermant une face du caisson.

3. Panneau de construction selon l'une des revendications 1 ou 2, **caractérisé en ce que** le caisson est fermé sur une face verticale parallèle à la paroi extérieure (PE) verticale par un panneau intermédiaire (P1, P2), et **en ce que** des entretoises (E) relient ce panneau intermédiaire (P1, P2) soit à la paroi extérieure (PE) verticale soit à la paroi intérieure (PI) verticale.

4. Panneau de construction selon la revendication 3, **caractérisé en ce que** le panneau intermédiaire (P1, P2) et la paroi verticale (PE, PI) à laquelle il est relié par des entretoises (E) sont en vis-à-vis de manière à former un coffrage pour la réalisation d'un voile béton.

5. Panneau de construction selon l'une des revendications 1 à 4, **caractérisé en ce que** la paroi extérieure (PE) verticale est en saillie par rapport au caisson du côté du panneau fond de linteau (FL), et **en ce que** la partie en saillie de la paroi extérieure (PE) verticale est doublée côté intérieur par un matériau isolant (C).

6. Panneau de construction selon l'une des revendications 1 à 5, **caractérisé en ce que** le premier montant vertical (M) se trouve en saillie par rapport à la paroi extérieure (PE) verticale et à la paroi intérieure (PI) verticale, **en ce que** le second montant (F) vertical se trouve en retrait par rapport à la paroi extérieure (PE) verticale et à la paroi intérieure (PI) verticale, ledit panneau de construction pouvant coopérer avec un panneau de construction similaire de manière à pouvoir réaliser un assemblage mâle/femelle au niveau des montants verticaux (M, F).

7. Panneau de construction selon l'une des revendications 1 à 6, **caractérisé en ce que** la paroi intérieure (PI) verticale comporte un profilé métallique (B).

8. Panneau de construction selon l'une des revendications 1 à 7, **caractérisé en ce que** le caisson comporte au moins un cloisonnement intérieur (CI).

9. Panneau de construction selon l'une des revendications 1 à 8, **caractérisé en ce que** le panneau extérieur (PE) vertical est réalisé dans un matériau à base de bois, par exemple choisi dans l'ensemble des matériaux comprenant le bois, des particules de bois agglomérées, des copeaux orientés assemblés.

10. Panneau de construction selon l'une des revendications 1 à 9, **caractérisé en ce que** le panneau intérieur (PI) vertical est une plaque silico-calcaire autoclavée.
